# EUROPÄISCHE PATENTSCHRIFT

(11) **EP 3 133 234 B1**
(45) Veröffentlichungstag und Bekanntmachung des Hinweises auf die Patenterteilung: **21.08.2024**
(21) Anmeldenummer: 16180405.9
(22) Anmeldetag: 20.07.2016
(51) Int. Cl.: E06B 3/673, E06B 3/66

(54) **VERFAHREN UND VORRICHTUNG ZUM ZUSAMMENBAUEN VON GLASTAFELN ZU ISOLIERGLASSCHEIBEN**
METHOD AND DEVICE FOR JOINING SHEETS OF GLASS TO FORM INSULATING GLASS PANES
PROCEDE ET DISPOSITIF D'ASSEMBLAGE DE PANNEAUX EN VERRE ET DE VITRES ISOLANTES

(30) Priorität: 21.08.2015 DE 102015113946; 05.11.2015 DE 102015118960
(43) Veröffentlichungstag der Anmeldung: 22.02.2017
(73) Patentinhaber: Glaston Germany GmbH, 75242 Neuhausen (DE)
(72) Erfinder: Schuler, Peter, 75233 Tiefenbronn (DE); Bogner, Uwe, 75181 Pforzheim (DE)
(74) Vertreter: Twelmeier Mommer & Partner

(56) Entgegenhaltungen:
- EP-A2- 2 093 370
- WO-A1-2013/114302
- WO-A1-2016/174268
- DE-A1- 102004 009 860
- US-A1- 2014 201 969

## Beschreibung

Die Erfindung geht aus von einem Verfahren und einer Vorrichtung zum Zusammenbauen von Glastafeln zu Isolierglasscheiben, in denen jeweils wenigstens zwei Glastafeln von einem längs ihrer Kanten verlaufenden rahmenförmigen Abstandhalter auf Abstand voneinander gehalten und miteinander verklebt sind. Die Vorrichtung enthält eine erste und eine zweite Pressplatte mit jeweils einer Pressfläche sowie eine den Pressplatten zugeordnete Presseinrichtung zum Pressen einer zwischen den Pressflächen positionierbaren Isolierglasscheibe. Die Pressflächen sind einander zugewandt an den aufrechten Pressplatten angeordnet. Zwei aufrecht stehende Glastafeln werden der Vorrichtung zugeführt. Vor dem Zuführen der Glastafeln wird ein rahmenförmiger Abstandhalter längs der Kanten einer Glastafel aufgeklebt, welcher die beiden Glastafeln in der fertigen Isolierglasscheibe auf Abstand hält. Wenigstens eine der Pressplatten weist Mittel zum Festhalten einer Glastafel an ihrer Pressfläche auf. Die Pressplatten sind zueinander abstandsveränderlich, so dass zwei Glastafeln mit einem dazwischen liegenden Abstandhalter von den Pressflächen zusammengepresst werden können, um die Isolierglasscheibe zu bilden.

Ein Verfahren und eine Vorrichtung der eingangs genannten Art sind aus der WO 03/014511 A1 bekannt, wobei die Mittel zum Festhalten einer Glastafel an einer Pressfläche durch Mittel zum Ansaugen der Glastafel an die Pressplatte gebildet werden. Die bekannte Vorrichtung hat ein stationäres Grundgestell, an welchem eine der Pressplatten senkrecht zu den Pressflächen verschiebbar angeordnet ist, während die andere Pressplatte unbeweglich mit dem Grundgestell verbunden ist. Die Pressplatten sind zur Veränderung ihres Abstandes und zum Gegeneinanderpressen in der Nachbarschaft ihrer vier Ecken durch synchron betätigbare Verstell- und Presseinrichtungen verbunden, welche als Druckmittelzylinder oder Spindeln ausgebildet sind. Die bewegliche Pressplatte kann dabei nicht nur parallel zur feststehenden Pressplatte bewegt werden, sondern ihr gegenüber auch ein wenig schräg gestellt werden.

Aus dem italienischen Patent Nr. 1 141 769 sind ein Verfahren und eine Vorrichtung der eingangs genannten Art bekannt, wobei beide Pressplatten senkrecht zu ihren Pressflächen verschiebbar am Grundgestell angeordnet sind, so dass ihr gegenseitiger Abstand durch eine angetriebene Verstelleinrichtung veränderbar ist. Eine von der Verstelleinrichtung getrennte Presseinrichtung ist an einer der Pressplatten angebracht und wird, nachdem die beiden Pressplatten durch die Verstelleinrichtung zusammengefahren wurden, mit der anderen Pressplatte gekoppelt, um die beiden zwischen den Pressflächen angeordneten Glastafeln mit dem dazwischen liegenden Abstandhalter zusammenzupressen.

Eine ähnliche Vorrichtung und Verfahren ist auch aus DE102004009860A1 bekannt.

Außerdem sind aus der industriellen Anwendung ein Verfahren und eine Vorrichtung der eingangs genannten Art bekannt, wobei zwei unterschiedlich große Glastafeln zu einer Isolierglasscheibe zusammengebaut werden. Isolierglasscheiben, bei welchen eine Glastafel kleiner als die andere Glastafel ist, werden auch als "Stufenscheiben" oder "gestufte Scheiben" bezeichnet. Je nach Anwendungsfall kann eine der Glastafeln nur in einer Richtung kleinere Abmessungen als die andere Glastafel haben; dann lassen sich einseitig oder an zwei gegenüber liegenden Seiten gestufte Isolierglasscheiben herstellen. Eine der Glastafeln kann aber auch entlang ihres gesamten Randes kleinere Abmessungen als die andere Glastafel haben; damit lassen sich allseitig gestufte, insbesondere an allen vier Kanten einer rechteckigen Scheibe gestufte Isolierglasscheiben herstellen. Stufenscheiben werden beispielsweise für eine Verglasung von Gebäudefassaden oder auch von Wintergärten eingesetzt, um auf der Außenseite der aus mehreren Scheiben zusammengesetzten Glasfläche ein nahezu unterbrechungsfrei durchgehendes Erscheinungsbild zu erreichen. Die größere Glastafel der Isolierglasscheibe weist dabei nach außen und überdeckt Trägeroder Halteeinrichtungen, welche zwischen den einzelnen Isolierglasscheiben angeordnet sind.

In industriellen Anlagen zur Herstellung von großen Isolierglasscheiben werden die Glastafeln bzw. Isolierglasscheiben von Waagerechtförderern aufrecht stehend durch mehrere Stationen der Anlage transportiert, wobei sie mit ihrer Unterkante auf dem Waagerechtförderer stehen, beispielsweise auf einem Riemen oder auf Rollen. Dabei hat sich weltweit heute eine Transportstreckenhöhe weitgehend durchgesetzt, bei welcher die Waagerechtförderer die Scheiben mit ihrer Unterkante in einer Höhe von etwa 500 mm über dem Fußboden transportieren. Große Isolierglasscheiben weisen beispielsweise eine Breite von mehr als 2,3 m und eine Länge von mehr als 5 m auf, sie können aber durchaus auch eine Breite von 3,3 m und eine Länge von 9 m haben.

Mit den bekannten Vorrichtungen lassen sich problemlos Stufenscheiben herstellen, welche an bis zu drei ihrer vier Kanten eine Stufe aufweisen. Die vierte Kante der Isolierglasscheibe ist die Unterkante, mit welcher die Glastafeln auf dem Waagerechtförderer aufstehen. An dieser unteren Kante lässt sich beim Zusammenbauen der Glastafeln mit den bekannten Vorrichtungen nicht ohne weiteres eine Stufe erzeugen.

Aus der industriellen Anwendung ist ferner bekannt, in einer Zusammenbau-Vorrichtung der eingangs genannten Art am unteren Rand der Pressplatten eine Hubeinrichtung für die Glastafeln anzuordnen. Diese Hubeinrichtungen können eine der Glastafeln, welche einer Pressplatte zugeführt wurde, anheben und ihre Unterkante von dem Waagerechtförderer abheben, so dass diese nicht mehr auf dem Waagerechtförderer aufsteht. Mit den bekannten Hubeinrichtungen lässt sich somit eine kleinere Glastafel relativ zu der Pressplatte verschieben und so positionieren, dass ihr Rand nach dem Zusammenbau innerhalb des Randes der größeren Glastafel und in einem Abstand zu dem Rand der größeren Glastafel verläuft, so dass die Isolierglasscheibe also allseitig gestuft ist.

Durch die Transportstreckenhöhe von etwa 500 mm über dem Fußboden ist der vorhandene Bauraum für die genannte Hubeinrichtung zum Anheben einer Glastafel, welcher zwischen dem Fußboden und dem unteren Rand der Pressplatten zur Verfügung steht, begrenzt. Dadurch ist auch ihr maximal erreichbarer Hub begrenzt. Die bekannten kurzhubigen Hubeinrichtungen ermöglichen ein Anheben der kleineren Glastafel vom Waagerechtförderer um etwa 100 mm. Mit den bekannten Vorrichtungen lassen sich somit in der industriellen Fertigung lediglich vierfach gestufte Isolierglasscheiben herstellen, welche an der unteren Kante eine Stufe von höchstens etwa 100 mm aufweisen. Der Erfindung liegt die Aufgabe zugrunde, ein verbessertes Verfahren und eine verbesserte Vorrichtung zum Zusammenbauen von Glastafeln zu allseitig gestuften Isolierglasscheiben zu schaffen.

Die Aufgabe wird durch eine Vorrichtung mit den Merkmalen des Anspruchs 1, durch eine Verwendung der Vorrichtung und ein Verfahren mit den Merkmalen der Ansprüche 6 und 7 gelöst. Vorteilhafte Ausgestaltungen sind Gegenstand der Unteransprüche.

Die Erfindung betrifft das Zusammenbauen von Glastafeln zu Isolierglasscheiben in einer Vorrichtung, welche insbesondere Teil einer industriellen Anlage mit mehreren Stationen ist, in welcher Glastafeln und Isolierglasscheiben aufrecht stehend und geradlinig durch die Stationen der Anlage transportiert werden. Insbesondere stehen die Glastafeln und die Isolierglasscheiben dabei nicht exakt senkrecht, sondern stehen um einige Grad, insbesondere 3° bis 10°, gegenüber der Lotrechten geneigt. Eine erfindungsgemäße Vorrichtung zum Zusammenbauen von Glastafeln enthält zwei aufrecht angeordnete Pressplatten mit jeweils einer Pressfläche. Im Folgenden wird eine der beiden Pressplatten als "erste Pressplatte" und die andere der beiden als "zweite Pressplatte" bezeichnet.

Die Pressflächen sind einander zugewandt an den, insbesondere aufrecht stehenden, Pressplatten angeordnet. Die Pressflächen sind im Wesentlichen rechteckig und eben, und können insbesondere auch parallel zueinander angeordnet sein. Eine der Pressplatten, insbesondere die zweite Pressplatte, ist gegenüber der Lotrechten leicht zu ihrer der Pressfläche abgewandten Seite geneigt, so dass eine an ihre Pressfläche angelehnte Glastafel nicht umkippt und von selbst stehen bleibt.

Die Erfindung betrifft ferner ein Verfahren zum Zusammenbauen von Glastafeln zu Isolierglasscheiben, insbesondere in einer vorgenannten Vorrichtung, bei welchem der ersten Pressplatte eine erste Glastafel zugeführt und an deren Pressfläche angelegt wird und bei welchem der zweiten Pressplatte, insbesondere nachfolgend, eine weitere Glastafel zugeführt und an deren Pressfläche angelegt wird. Auf wenigstens eine der Glastafeln, insbesondere auf die zweite und jede weitere Glastafel, wird - bevor sie zu der jeweiligen Pressplatte zugeführt wird - ein längs ihrer Kanten verlaufender rahmenförmiger Abstandhalter aufgeklebt. Eine der Glastafeln ist kleiner als die andere Glastafel, damit eine gestufte Isolierglasscheibe daraus hergestellt werden kann, bei welcher der Rand der kleineren Glastafel innerhalb des Randes der größeren Glastafel und allseitig in einem Abstand zu dem Rand der größeren Glastafel verläuft. Je nach Ausgestaltung kann die kleinere Glastafel als erste Glastafel der ersten Pressplatte oder als weitere Glastafel der zweiten Pressplatte zugeführt werden.

Wenigstens eine der Pressplatten weist Mittel zum Festhalten einer Glastafel an ihrer Pressfläche auf, so dass eine an diese Pressfläche angelegte Glastafel dort festgehalten werden kann. Die Mittel zum Festhalten der Glastafel an der Pressfläche können insbesondere durch Mittel zum Ansaugen der Glastafel an die Pressfläche gebildet werden. Die Mittel zum Festhalten einer Glastafel an der Pressfläche sind wenigstens der Pressplatte zugeordnet, an welche die kleinere Glastafel angelegt wird, um diese dort festzuhalten. Anschließend wird die Pressplatte mit der daran festgehaltenen kleineren Glastafel relativ zu der anderen Pressplatte, und damit auch relativ zu der dort anliegenden größeren Glastafel, verschoben, so dass der Rand der kleineren Glastafel zur Bildung einer an allen Kanten gestuften Isolierglasscheibe innerhalb des Randes der größeren Glastafel verläuft. Die beiden Pressplatten sind in einer ersten Raumrichtung und in einer zweiten Raumrichtung, insbesondere in den Raumrichtungen unabhängig voneinander, relativ zueinander verschiebbar angeordnet. Dabei kann eine der beiden Pressplatten in der ersten und in der zweiten Raumrichtung verschiebbar sein. Es können aber auch beide Pressplatten jeweils in eine Raumrichtung oder in beide Raumrichtungen verschiebbar sein. Die erste Raumrichtung verläuft quer, insbesondere senkrecht, zu den Pressflächen der Pressplatten, also etwa horizontal. Der gegenseitige Abstand der Pressplatten ist durch ein Verschieben von zumindest einer der Pressplatten in der ersten Raumrichtung veränderbar. Die zweite Raumrichtung verläuft quer, insbesondere senkrecht, zur ersten Raumrichtung und kann entlang einer der Pressflächen, also etwa vertikal, verlaufen. Die zweite Raumrichtung kann insbesondere parallel zu einer der Pressflächen verlaufen.

Während der Verschiebung der Pressplatte mit der daran festgehaltenen kleineren Glastafel in der zweiten Raumrichtung werden die Pressplatten in einem Abstand zueinander gehalten, so dass der bereits auf der einen Glastafel aufgeklebte rahmenförmige Abstandhalter die andere Glastafel nicht berührt. Die Pressplatten werden insbesondere parallel zueinander in der zweiten Raumrichtung verschoben. Nach dieser Verschiebung der Pressplatte mit der daran festgehaltenen kleineren Glastafel, wenn die kleinere Glastafel die zur Bildung der Stufen entlang ihres Randes benötigte Position in Bezug auf die größere Glastafel erreicht hat, wird der Abstand der beiden Pressplatten durch Verschieben von zumindest einer der beiden Pressplatten verringert, so dass die beiden Glastafeln mit dem dazwischen liegenden Abstandhalter zu einer Isolierglasscheibe zusammengefügt und gegeneinander gepresst werden. Die Vorrichtung enthält eine den Pressplatten zugeordnete Presseinrichtung zum Pressen der Glastafeln und des Abstandhalters beziehungsweise einer zwischen den Pressflächen positionierbaren und/oder zusammengefügten Isolierglasscheibe. Die Pressplatten können zur Veränderung ihres gegenseitigen Abstandes in der Nachbarschaft ihrer vier Ecken durch synchron betätigbare Verstelleinrichtungen verbunden sein. Diese Verstelleinrichtungen können in an sich bekannter Weise ausgestaltet sein und können gleichzeitig als Presseinrichtung zum Gegeneinanderpressen der beiden Pressplatten dienen. Die Presseinrichtung kann mit beiden Pressplatten gekoppelt sein. Es kann jedoch auch eine von der Verstelleinrichtung zur Abstandsänderung getrennte Presseinrichtung vorgesehen sein, welche mit den Pressplatten koppelbar ist und welche lediglich während der Durchführung des Pressvorgangs mit den Pressplatten gekoppelt ist.

Nach dem Pressvorgang werden die Mittel zum Festhalten der kleineren Glastafel gelöst und ihr Festhalten an der Pressfläche beendet. Anschließend wird der gegenseitige Abstand der beiden Pressplatten wieder vergrößert. Anschließend wird die zusammengebaute Isolierglasscheibe, insbesondere quer zur ersten Raumrichtung und quer zur zweiten Raumrichtung, aus der Vorrichtung abtransportiert. Die aus der Zusammenbau-Station abtransportierte Isolierglasscheibe kann einer in der Anlage stromabwärts angeordneten Versiegelungsstation zugeführt werden, in welcher ein Zwischenraum zwischen den beiden Glastafeln außerhalb des rahmenförmigen Abstandhalters durch eine gasdichte und insbesondere wasserdampfundurchlässige Versiegelungsmasse versiegelt wird.

Die Erfindung hat wesentliche Vorteile:
- Die vorliegende Erfindung ermöglicht eine industrielle Herstellung von Stufenscheiben mit einer großen Stufe von über 200 mm, insbesondere von über 300 mm, entlang des gesamten Randes, insbesondere an der Unterkante, einer Isolierglasscheibe. Insbesondere lassen sich mit der Erfindung auch Stufen von 400 mm oder 500 mm herstellen.
- Die Höhe des Waagerechtförderers über dem Fußboden bei der Transportstrecke, welche die Glastafeln in die erfindungsgemäße Vorrichtung hineintransportiert, wird nicht vergrößert. Auch bei dem Waagerechtförderer, welcher die zusammengebauten Isolierglasscheiben aus der erfindungsgemäßen Vorrichtung abtransportiert und auf welchem die Unterkante der größeren Glastafel aufsteht, braucht die Höhe über dem Fußboden nicht vergrößert werden. Damit lässt sich eine erfindungsgemäße Zusammenbau-Vorrichtung auch im Rahmen von Modernisierungsmaßnahmen ohne großen Aufwand in bestehende Anlagen zur Herstellung von Isolierglasscheiben integrieren.
- Insbesondere bei der Herstellung großer Isolierglasscheiben lässt sich durch die etwa vertikale Verschiebung einer der Pressplatten die daran festgehaltene Glastafel sehr einfach und sicher über die notwendige große Strecke von beispielsweise 200 mm bis 500 mm verschieben. Während der Verschiebebewegung ist keine unkontrollierte Bewegung der Glastafel möglich, da sie an der bewegten Pressplatte festgehalten wird und durch deren Pressfläche vollflächig gehalten und gestützt wird. Die Pressplatte mit der daran gehaltenen Glastafel kann deshalb auch relativ stark beschleunigt und wieder abgebremst werden, ohne dass Schäden an der Glastafel zu befürchten sind. Hierdurch lässt sich der notwendige große Verschiebeweg in kurzer Zeit zurücklegen, so dass sich durch die Erfindung eine geringe Taktzeit für das Zusammenbauen einer Isolierglasscheibe erreichen lässt.
- Die erfindungsgemäße Vorrichtung eignet sich insbesondere auch zum Zusammenbauen von mehr als zwei Glastafeln zu einer Isolierglasscheibe, insbesondere von drei Glastafeln zu den heute vielfach verwendeten Dreifach-Isolierglasscheiben.

Zur Herstellung einer Dreifach-Isolierglasscheibe werden drei Glastafeln unter Zwischenlage von zwei rahmenförmigen Abstandhaltern zusammengefügt und gegeneinander gepresst. Neben der kleineren Glastafel und der größeren Glastafel im Sinne der Erfindung wird eine dritte Glastafel verwendet, welche jedoch nicht unbedingt als letztes zugeführt wird und deshalb im Folgenden als "Zusatzglastafel" bezeichnet wird. Vor der Zuführung der Zusatzglastafel kann ein längs ihrer Kanten verlaufender rahmenförmiger Abstandhalter, welcher im Folgenden als "Zusatzabstandhalter" bezeichnet wird, aufgeklebt werden. Die Form und Größe der Zusatzglastafel ist grundsätzlich beliebig, kann insbesondere jedoch mit der Form und Größe der kleineren Glastafel übereinstimmen, wobei sich die Dicken der Glastafeln jedoch durchaus unterscheiden können. Die Reihenfolge der Zuführung der drei Glastafeln zu der die Pressplatten enthaltenen Vorrichtung kann unterschiedlich gewählt werden. Insbesondere kann die Reihenfolge "größere Glastafel - kleinere Glastafel - Zusatzglastafel" oder "kleinere Glastafel - Zusatzglastafel - größere Glastafel" vorgesehen werden. Die Zusatzglastafel kann insbesondere nach der kleineren Glastafel zugeführt werden.

In Ausgestaltung der Erfindung kann die Vorrichtung ein stationäres Grundgestell aufweisen, welches insbesondere feststehend ist und mit dem Fußboden verschraubt sein kann. An dem Grundgestell sind die beiden Pressplatten angeordnet, wobei wenigstens eine der Pressplatten verschiebbar am Grundgestell angeordnet ist. Die Vorrichtung kann eine mit der verschiebbaren Pressplatte gekoppelte Antriebseinrichtung enthalten. Die Antriebseinrichtung kann mit einer in der Vorrichtung enthaltenen Steuereinrichtung verbunden oder mit einer der Vorrichtung zugeordneten Steuereinheit verbindbar sein. Die erste Pressplatte kann in der ersten Raumrichtung verschiebbar am Grundgestell angeordnet sein und die zweite Pressplatte kann in der zweiten Raumrichtung verschiebbar am Grundgestell angeordnet sein. Alternativ kann die erste Pressplatte in beiden Raumrichtungen verschiebbar am Grundgestell angeordnet sein und die zweite Pressplatte unbeweglich mit dem Grundgestell verbunden sein.

Die Vorrichtung enthält wenigstens einen Träger und eine Führungsschiene, über welche eine der Pressplatten in der zweiten Raumrichtung verschiebbar an dem Träger, insbesondere an einem geradlinig und parallel zu einer Pressfläche verlaufenden Abschnitt des Trägers, angeordnet ist. Die Führungsschiene kann parallel zu einer der Pressflächen verlaufen. Der Träger kann in der ersten Raumrichtung verschiebbar an dem Grundgestell angeordnet sein, insbesondere wenn die erste Pressplatte in der zweiten Raumrichtung verschiebbar an dem Träger angeordnet ist und die zweite Pressplatte unbeweglich mit dem Grundgestell verbunden ist. Der Träger kann unbeweglich mit dem Grundgestell verbunden sein, insbesondere wenn die zweite Pressplatte in der zweiten Raumrichtung verschiebbar an dem Träger angeordnet ist und die erste Pressplatte in der ersten Raumrichtung verschiebbar am Grundgestell angeordnet ist. Der Träger kann mit der Presseinrichtung gekoppelt sein.

In weiterer Ausgestaltung kann vorgesehen sein, dass die zweite Pressplatte derart gegenüber der Lotrechten etwas geneigt angeordnet ist, dass eine an ihre Pressfläche angelegte Glastafel von selbst stehen bleibt. In diesem Fall wird die erste Glastafel zunächst der zweiten Pressplatte zugeführt. Die erste Glastafel wird dann der ersten Pressplatte zugeführt, indem der Abstand der beiden Pressplatten verringert wird. Dabei wird der Abstand der beiden Pressplatten so weit verringert, dass die Pressfläche der ersten Pressplatte die erste Glastafel berührt. Dann werden die an der ersten Pressplatte angeordneten Mittel zum Festhalten der Glastafel aktiviert und die erste Glastafel an der Pressfläche der ersten Pressplatte festgehalten. Anschließend wird die erste Pressplatte in der ersten Raumrichtung von der zweiten Pressplatte wegbewegt, so dass sich der gegenseitige Abstand der beiden Pressplatten vergrößert. Anschließend wird die weitere Glastafel der zweiten Pressplatte zugeführt. Die Zuführung der Glastafeln zu der zweiten Pressplatte kann durch einen Transport der Glastafeln in einer quer zur ersten Raumrichtung und quer zur zweiten Raumrichtung verlaufenden Richtung, insbesondere in einer horizontalen Transportrichtung, erfolgen. Beim Transport können die Glastafeln parallel zur Pressfläche der zweiten Pressplatte orientiert sein.

In Ausgestaltung des Verfahrens kann die größere Glastafel als erste Glastafel der ersten Pressplatte zugeführt, an deren Pressfläche angelegt und dort festgehalten werden. Die erste Pressplatte mit der daran festgehaltenen größeren Glastafel kann in einer ersten Raumrichtung verschoben werden, so dass sich der gegenseitige Abstand der beiden Pressplatten vergrößert. Die kleinere Glastafel kann als weitere Glastafel der zweiten Pressplatte zugeführt, an deren Pressfläche angelegt und dort festgehalten werden. Die zweite Pressplatte mit der daran festgehaltenen kleineren Glastafel kann relativ zu der ersten Pressplatte in der zweiten Raumrichtung verschoben werden. Nach dem Pressvorgang kann auch das Festhalten der größeren Glastafel an der Pressfläche beendet werden, bevor der gegenseitige Abstand der beiden Pressplatten wieder vergrößert wird.

Zur Herstellung einer Dreifach-Isolierglasscheibe kann eine Zusatzglastafel unter Zwischenfügung eines rahmenförmigen Zusatzabstandhalters mit der kleineren Glastafel oder der größeren Glastafel verbunden werden, so dass nach dem Zusammenfügen der kleineren Glastafel, der größeren Glastafel und der Zusatzglastafel eine Dreifach-Isolierglasscheibe gebildet wird. Dabei kann - nach dem Pressvorgang der größeren Glastafel mit der kleineren Glastafel - das Festhalten der kleineren Glastafel an der Pressfläche der zweiten Pressplatte beendet werden, während die größere Glastafel weiterhin an der ersten Pressplatte festgehalten wird. Die erste Pressplatte mit der daran festgehaltenen größeren Glastafel und der mit dieser zusammengefügten kleineren Glastafel kann in der ersten Raumrichtung verschoben werden, so dass sich der gegenseitige Abstand der beiden Pressplatten vergrößert und sich die kleinere Glastafel von der Pressfläche der zweiten Pressplatte entfernt. Die zweite Pressplatte kann anschließend ohne daran festgehaltene Glastafel relativ zu der ersten Pressplatte entgegen der zweiten Raumrichtung verschoben werden. Nachfolgend kann die Zusatzglastafel der zweiten Pressplatte zugeführt, an deren Pressfläche angelegt und dort festgehalten werden. Die zweite Pressplatte mit der daran festgehaltenen Zusatzglastafel kann relativ zu der ersten Pressplatte in der zweiten Raumrichtung verschoben werden, insbesondere bis die Höhenposition der Zusatzglastafel mit der kleineren Glastafel übereinstimmt. Durch Verschieben der ersten Pressplatte mit der daran festgehaltenen größeren Glastafel und der mit dieser zusammengefügten kleineren Glastafel entgegen der ersten Raumrichtung kann dann ein weiterer Pressvorgang mit der an der zweiten Pressplatte festgehaltenen Zusatzglastafel durchgeführt werden. Nach dem weiteren Pressvorgang kann das Festhalten der größeren Glastafel und der Zusatzglastafel an der jeweiligen Pressfläche beendet werden, bevor der gegenseitige Abstand der beiden Pressplatten wieder vergrößert und die Dreifach-Isolierglasscheibe aus der Vorrichtung abtransportiert wird.

In anderer Ausgestaltung des Verfahrens kann die kleinere Glastafel als erste Glastafel der ersten Pressplatte zugeführt, an deren Pressfläche angelegt und dort festgehalten werden. Die größere Glastafel kann als weitere Glastafel der zweiten Pressplatte zugeführt und an deren Pressfläche angelegt werden. Die erste Pressplatte mit der daran festgehaltenen kleineren Glastafel kann in der ersten und in der zweiten Raumrichtung verschoben werden, während die zweite Pressplatte mit der daran anliegenden größeren Glastafel unbeweglich gehalten wird.

Zur Herstellung einer Isolierglasscheibe aus drei Glastafeln kann eine Zusatzglastafel unter Zwischenlage eines rahmenförmigen Zusatzabstandhalters mit der kleineren Glastafel verbunden werden, so dass nach dem Zusammenfügen der kleineren Glastafel und der Zusatzglastafel mit der größeren Glastafel eine Dreifach-Isolierglasscheibe gebildet wird. Dabei kann - vor dem Zuführen der größeren Glastafel zu der zweiten Pressplatte - der zweiten Pressplatte die Zusatzglastafel zugeführt und an deren Pressfläche angelegt werden. Die erste Pressplatte mit der daran festgehaltenen kleineren Glastafel kann entgegen der ersten Raumrichtung verschoben werden, um einen Pressvorgang mit der Zusatzglastafel durchzuführen und die kleinere Glastafel mit der Zusatzglastafel zu verbinden. Die erste Pressplatte mit der weiterhin daran festgehaltenen kleineren Glastafel und der mit dieser verbundenen Zusatzglastafel kann dann in der ersten Raumrichtung verschoben werden, so dass sich der gegenseitige Abstand der beiden Pressplatten vergrößert und sich die Zusatzglastafel von der Pressfläche der zweiten Pressplatte entfernt. Die größere Glastafel kann nachfolgend der zweiten Pressplatte zugeführt und an deren Pressfläche angelegt werden. Die erste Pressplatte mit der daran festgehaltenen kleineren Glastafel und der mit dieser verbundenen Zusatzglastafel kann in der zweiten Raumrichtung verschoben werden. Anschließend wird durch Verschieben der ersten Pressplatte mit der daran festgehaltenen kleineren Glastafel und der mit dieser verbundenen Zusatzglastafel entgegen der ersten Raumrichtung ein weiterer Pressvorgang mit der größeren Glastafel durchgeführt. Nach dem weiteren Pressvorgang kann das Festhalten der kleineren Glastafel an der Pressfläche beendet werden, bevor der gegenseitige Abstand der beiden Pressplatten wieder vergrößert und die Dreifach-Isolierglasscheibe aus der Vorrichtung abtransportiert wird.

Die Vorrichtung weist einen in der Nähe des unteren Randes einer der Pressplatten, insbesondere der zweiten Pressplatte, angeordneten Waagerechtförderer zum Fördern aufrecht stehender Glastafeln auf, welcher eine längs des unteren Randes dieser Pressplatte, also horizontal, verlaufende Förderrichtung aufweist. Die Förderrichtung verläuft quer, insbesondere senkrecht, zur ersten Raumrichtung und quer, insbesondere senkrecht, zur zweiten Raumrichtung. Erfindungsgemäß weist die Vorrichtung eine in der ersten und zweiten Raumrichtung verschiebbare Stützeinrichtung zum Abstützen eines unteren Randes von zumindest einer Glastafel auf. Die Stützeinrichtung ist der in der zweiten Raumrichtung verschiebbaren Pressplatte zugeordnet. Der Abstand der Stützeinrichtung zu der Pressfläche der anderen Pressplatte und zu dem Waagerechtförderer kann veränderbar sein, insbesondere durch eine Antriebseinrichtung. Die Stützeinrichtung kann an der in der zweiten Raumrichtung verschiebbaren Pressplatte befestigt sein. Die Stützeinrichtung kann wenigstens eine Rolle und/oder einen Riemen enthalten. Die Stützeinrichtung dient dem Abstützen der kleineren Glastafel und/oder einer gegebenenfalls vorhandenen Zusatzglastafel, insbesondere wenn die zusammengebaute Isolierglasscheibe aus der Vorrichtung abtransportiert wird und die kleinere Glastafel und/oder die Zusatzglastafel mit ihrer Unterkante nicht mehr auf dem Waagerechtförderer aufstehen kann. Die Stützeinrichtung kann insbesondere erforderlich sein, wenn die kleinere Glastafel und/oder eine Zusatzglastafel ein relativ großes Eigengewicht hat, so dass die Klebeverbindungen zwischen dem rahmenförmigen Abstandhalter und den Glastafeln nach dem Pressvorgang nicht stark genug sind, um das Gewicht der kleineren Glastafel und/oder der Zusatzglastafel zu halten.

Weitere Vorteile und Merkmale ergeben sich aus der nachfolgenden Beschreibung einiger Ausführungsbeispiele in Verbindung mit den schematischen Figuren.

Es zeigen:
- Figur 1: eine schematische Seitenansicht einer erfindungsgemäßen Vorrichtung mit zwei relativ zueinander verschiebbaren Pressplatten,
- Figur 2: eine perspektivische Darstellung der Vorrichtung der Figur 1,
- Figur 3: eine vergrößerte Darstellung des unteren Bereichs der Figur 2,
- Figur 4: eine Ansicht entsprechend Figur 3, wobei die erste Pressplatte im Vergleich zur Darstellung der Figur 3 nach oben verschoben wurde,
- Figur 5: eine vergrößerte Darstellung des unteren Bereichs der Figur 1,
- Figur 6: eine Ansicht entsprechend Figur 5, wobei die erste Pressplatte im Vergleich zur Darstellung der Figur 5 nach oben verschoben wurde,
- Figur 7: eine Seitenansicht entsprechend Figur 1 auf eine Variante einer erfindungsgemäßen Vorrichtung,
- Figur 8: eine perspektivische Darstellung der Vorrichtung der Figur 7,
- Figur 9: eine vergrößerte Darstellung des unteren Bereichs der Figur 8,
- Figur 10: eine Ansicht entsprechend Figur 9, wobei die zweite Pressplatte im Vergleich zur Darstellung der Figur 9 nach oben verschoben wurde,
- Figur 11: eine vergrößerte Darstellung des unteren Bereichs der Figur 7,
- Figur 12: eine Darstellung entsprechend Figur 11, wobei die zweite Pressplatte im Vergleich zur Darstellung der Figur 11 nach oben verschoben wurde.

In den Figuren 1 bis 6 ist ein erstes Ausführungsbeispiel einer Vorrichtung 1 zum Zusammenbauen von einem Abstandhalter 2 und Glastafeln 3, 4 zu Isolierglasscheiben dargestellt. Die Isolierglasscheibe wird durch eine erste Glastafel 3 und eine zweite Glastafel 4 sowie von einem längs der Kanten der Glastafeln 3, 4 verlaufenden rahmenförmigen Abstandhalter 2 gebildet. Der Abstandhalter 2 hält die beiden Glastafeln 3, 4 in an sich bekannter Weise auf Abstand voneinander und ist mit ihnen verklebt. In den Figuren 6 und 7 sind die beiden Glastafeln 3 und 4 mit dem dazwischen angeordneten Abstandhalter 2 dargestellt. Die Vorrichtung 1 enthält eine erste Pressplatte 5 mit einer Pressfläche 7 und eine zweite Pressplatte 6 mit einer Pressfläche 8. Die beiden Pressplatten 5, 6 sind aufrecht stehend in der Vorrichtung 1 angeordnet. Die Vorrichtung enthält ein stationäres Grundgestell 9, welches feststehend auf dem Fußboden angeordnet ist und mit diesem verschraubt sein kann. Die erste Pressplatte 5 ist in einer ersten Raumrichtung A im Wesentlichen horizontal und in einer zweiten Raumrichtung B im Wesentlichen vertikal verschiebbar am Grundgestell 9 angeordnet. Die zweite Pressplatte 6 ist unbeweglich mit dem Grundgestell 9 verbunden. Dadurch sind die beiden Pressplatten 5, 6 in beiden Raumrichtungen A und B relativ zueinander verschiebbar. Die beiden Pressflächen 7 und 8 sind einander zugewandt und parallel zueinander angeordnet. Die erste Raumrichtung A verläuft senkrecht zu den Pressflächen 7, 8, so dass der gegenseitige Abstand der beiden Pressplatten 5 und 6 durch ein Verschieben der ersten Pressplatte 5 in der ersten Raumrichtung A veränderbar ist.

Es sind zwei Träger 10 vorgesehen, welche jeweils über eine Führungsschiene 11 in der ersten Raumrichtung A verschiebbar am Grundgestell 9 angeordnet sind. Die Träger 10 haben geradlinig verlaufende Abschnitte, welche parallel zueinander und parallel zu der Pressfläche 7 verlaufen. Die erste Pressplatte 5 ist über Führungsschienen 12, welche parallel zu der Pressfläche 7 verlaufen, in der zweiten Raumrichtung B verschiebbar an den parallel zur Pressfläche 7 verlaufenden Abschnitten der Träger 10 angeordnet. Bei den Führungsschienen 11, 12 handelt es sich um an sich bekannte Linearführungen. Es ist eine Antriebseinrichtung 13 mit einem Antriebsmotor 15 vorgesehen, um die Träger 10 in der ersten Raumrichtung A zu verschieben. Jeder Träger 10 ist mit zwei Spindeln 17 gekoppelt. Die Spindeln 17 sind ferner mit der feststehenden Pressplatte 6 gekoppelt und können über einen vom Antriebsmotor 15 über alle vier Spindeln 17 umlaufenden Antriebsriemen 19 synchron verstellt werden. Die Antriebseinrichtung 13 bildet gleichzeitig eine Presseinrichtung zum Gegeneinanderpressen der beiden Pressplatten 5, 6. Eine solche Verschiebe- und Presseinrichtung 13 ist an sich bekannt. Um die erste Pressplatte 5 in der zweiten Raumrichtung B zu bewegen ist eine Antriebseinrichtung 14 vorgesehen, welche einen Antriebsmotor 16 und mit diesem über Wellen 20 gekoppelte Spindeln 18 aufweist, welche sich jeweils an dem Träger 10 abstützen und die erste Pressplatte 5 in Richtung B anheben können, siehe insbesondere Figur 4.

Die Vorrichtung 1 enthält einen Waagerechtförderer 30, welcher in an sich bekannter Weise als Rollenförderer oder Riemenförderer ausgebildet sein kann. In den Figuren ist ein Rollenförderer 30 mit mehreren Rollen 31 angedeutet, von denen wenigstens einige antreibbar sind, um die Glastafeln 3, 4 bzw. die daraus gebildete Isolierglasscheibe aufrecht auf ihrer Unterkante 32 stehend horizontal in Förderrichtung C zu transportieren. Die Förderrichtung C verläuft senkrecht zu der Raumrichtung A und senkrecht zu der Raumrichtung B. Die Zusammenbau-Vorrichtung 1 ist Teil einer nicht dargestellten Anlage zur Herstellung von Isolierglasscheiben, welche mehrere Stationen zur Durchführung unterschiedlicher Arbeitsgänge enthält. In Förderrichtung C stromaufwärts der Zusammenbaustation 1 ist beispielsweise eine Waschvorrichtung für die Glastafeln 3, 4 angeordnet. In Förderrichtung C stromabwärts von der Zusammenbaustation 1 ist eine Versiegelungsvorrichtung zum Versiegeln des Zwischenraumes 33 zwischen den beiden Glastafeln 3, 4 angeordnet, welche den Zwischenraum 33 mit einer wasserdampfundurchlässigen Versiegelungsmasse füllt, welche dann auch den sicheren Verbund der beiden Glastafeln 3, 4 gewährleistet. Damit die aufrecht auf dem Waagerechtförderer 30 transportierten Glastafeln 3, 4 während des Transports nicht umfallen, werden sie in an sich bekannter Weise nicht exakt senkrecht, sondern leicht geneigt transportiert. Die zweite Pressplatte 6 ist um 6° aus der Lotrechten in der ihrer Pressfläche 8 abgewandten Richtung geneigt, siehe insbesondere Figur 1, so dass eine daran angelehnte Glastafel nicht von selbst umfällt. Die Glastafeln 3, 4 stehen parallel zur Pressfläche 8 auf dem Waagerechtförderer 30 und werden in Förderrichtung C transportiert. Während des Transports auf dem Waagerechtförderer 30 werden die Glastafeln 3, 4 in an sich bekannter Weise abgestützt, beispielsweise durch der zweiten Pressplatte 6 zugeordnete, nicht dargestellte Stützrollen oder durch ein auf der zweiten Pressfläche 8 gebildetes Luftkissen.

Beim Zusammenbauen einer Isolierglasscheibe mit der in den Figuren 1 bis 6 dargestellten Vorrichtung 1 wird wie folgt vorgegangen: Die erste Glastafel 3 wird aufrecht auf ihrer Unterkante 32 stehend auf den Rollen 31 des Waagerechtförderers 30 in Förderrichtung C in die Vorrichtung 1 hinein transportiert. Wenn die erste Glastafel 3 in Förderrichtung C ihre gewünschte Position erreicht hat, wird der Waagerechtförderer 30 angehalten. Die Glastafel 3 steht zunächst auf den Rollen 31 und lehnt sich an die Pressfläche 8 der zweiten Pressplatte 6 an. Im Bereich des Waagerechtförderers 30 ist eine nicht dargestellte, aber an sich bekannte kurzhubige Hubeinrichtung angeordnet, welche an der Unterkante 32 der Glastafel 3 angreift und die Glastafel 3 relativ zur Pressplatte 6 ein Stück in Richtung B anhebt, so dass sie vollständig in dem Zwischenraum zwischen den beiden Pressflächen 7, 8 angeordnet ist und nicht mehr auf den Rollen 31 aufsteht. Nun wird der Träger 10 mit der entgegen der zweiten Raumrichtung B nach unten gefahrenen ersten Pressplatte 5 durch die Antriebseinrichtung 13 mit der Pressfläche 7 bis an die an der zweiten Pressplatte 6 lehnende erste Glastafel 3 herangefahren. Die Pressfläche 7 der ersten Pressplatte 5 enthält in nicht dargestellter, aber an sich bekannter Weise Mittel zum Ansaugen der Glastafel 3, welche mehrere auf der Pressfläche 7 verteilte Öffnungen umfassen, welche mit Unterdruck beaufschlagt werden können. Die erste Glastafel 3 wird somit an der Pressfläche 7 festgehalten. Anschließend wird die Antriebseinrichtung 13 erneut betätigt und die erste Pressplatte 5 wird in der ersten Raumrichtung A von der zweiten Pressplatte 6 wegbewegt. In der Zwischenzeit wurde die weitere Glastafel 4 in Förderrichtung C stromaufwärts von der Vorrichtung 1 in an sich bekannter Weise bereits vorbereitet und ein rahmenförmiger Abstandhalter 2 aufgeklebt. Die weitere Glastafel 4 ist größer als die erste Glastafel 3 und wird nun in Förderrichtung C mit dem aufgeklebten Abstandhalter 2 von dem Waagerechtförderer 30 in die Vorrichtung 1 hineintransportiert. Der Waagerechtförderer 30 wird wiederum dann angehalten, wenn die weitere Glastafel 4 ihre in Förderrichtung C gewünschte Position erreicht hat. Die weitere, größere Glastafel 4 wird dabei mit ihrer Vorderkante etwas weiter in Förderrichtung C transportiert als die erste, kleinere Glastafel 3, so dass die Glastafel 4 sowohl mit ihrer in Förderrichtung C vorne liegenden Kante als auch mit ihrer in Förderrichtung C hinten liegenden Kante über die kleinere Glastafel übersteht. Dann wird auch die größere Glastafel 4 mittels der nicht dargestellten kurzhubigen Hubeinrichtung etwas von dem Waagerechtförderer 30 abgehoben, siehe die in Figur 5 dargestellte Situation. Die erste Pressplatte 5 mit der daran festgehaltenen kleineren Glastafel 3 wird durch die Antriebseinrichtung 14 in der zweiten Raumrichtung B nach oben verschoben, siehe Figur 6, so dass auch die Unterkante 32 der kleineren Glastafel 3 innerhalb des Randes der größeren Glastafel 4 liegt. Dann wird die Antriebseinrichtung 13 betätigt, um den Abstand der beiden Pressplatten 5, 6 zu verringern und die kleinere Glastafel 3 auf den auf der größeren Glastafel 4 sitzenden Abstandhalter 2 aufzulegen und die beiden Glastafeln 3, 4 mit dem dazwischen liegenden Abstandhalter 2 zusammenzupressen. Nach dem Zusammenpressen wird die Antriebseinrichtung 13 in der entgegengesetzten Richtung betätigt und die erste Pressplatte 5 wird in Richtung A von der zweiten Pressplatte 6 wegbewegt, nachdem das Festhalten der Glastafel 3 an der Pressfläche 7 durch Abschalten des Unterdrucks beendet wurde. Die beiden Glastafeln 3, 4 sowie der Abstandhalter 2 sind damit zu einer allseitig gestuften Isolierglasscheibe zusammengebaut, bei welcher die größere Glastafel 4 an allen Kanten in der in Figur 6 dargestellten Weise über die Kanten der kleineren Glastafel 3 übersteht. Abschließend wird die Isolierglasscheibe von der kurzhubigen Hubeinrichtung (nicht dargestellt) wieder abgesenkt, so dass die Unterkante 32 der größeren Glastafel 4 wieder auf den Rollen 31 zu stehen kommt. Die Isolierglasscheibe wird dann von dem Waagerechtförderer 30 in Förderrichtung C aus der Vorrichtung 1 abtransportiert.

Wenn in den Figuren 1 bis 6 in nicht dargestellter Abwandlung eine gestufte Dreifach-Isolierglasscheibe hergestellt wird, wird vor dem Zuführen der größeren Glastafel 4 eine Zusatzglastafel in an sich bekannter Weise vorbereitet und ein rahmenförmiger Zusatzabstandhalter auf diese aufgeklebt. Die Zusatzglastafel ist gleich groß wie die kleinere Glastafel 3 und wird in Förderrichtung C mit dem aufgeklebten Zusatzabstandhalter von dem Waagerechtförderer 30 in die Vorrichtung 1 hineintransportiert, bis die Zusatzglastafel mit ihrer Vorderkante deckungsgleich zu der kleineren Glastafel 3 an der Pressfläche 8 der zweiten Pressplatte 6 steht. Dann wird die Zusatzglastafel mittels der nicht dargestellten kurzhubigen Hubeinrichtung etwas von dem Waagerechtförderer abgehoben, bis auch die Unterkante der Zusatzglastafel deckungsgleich mit der an der Pressfläche 7 festgehaltenen kleineren Glastafel 3 liegt. Anschließend wird die Antriebseinrichtung 13 betätigt, um die erste Pressplatte 5 entgegen der ersten Raumrichtung A zu verschieben und die kleinere Glastafel 3 mit der Zusatzglastafel zu verpressen. Nach dem Zusammenpressen wird die Antriebseinrichtung 13 in der entgegengesetzten Richtung betätigt und die erste Pressplatte wird in Richtung A von der zweiten Pressplatte 6 weg bewegt. Die Zusatzglastafel ist mit der weiterhin an der ersten Pressplatte festgehaltenen kleineren Glastafel verbunden und entfernt sich von der Pressfläche 8. Nun wird die größere Glastafel 4 mit dem aufgeklebten Abstandhalter 2 in Förderrichtung C von dem Waagerechtförderer 30 in die Vorrichtung 1 hinein transportiert und das weitere Verfahren wird wie oben für die aus den Glastafeln 3, 4 bestehende Zweifach-Isolierglasscheibe beschrieben fortgesetzt.

Die in den Figuren 7 bis 12 dargestellte Variante 1 ` ist ähnlich wie die vorbeschriebene Vorrichtung 1 aufgebaut. Wie in den Figuren 11 und 12 erkennbar, wird jedoch die Stufe entlang der Ränder der beiden Glastafeln 3', 4' in umgekehrter Orientierung gebildet, da die erste Glastafel 3' größer als die weitere Glastafel 4' ist. In der Vorrichtung 1' ist die erste Pressplatte 5' über Führungsschienen 11 in der ersten Raumrichtung A verschiebbar an dem Grundgestell 9 angeordnet. Es ist wiederum eine als Verstell- und Pressvorrichtung wirkende Antriebseinrichtung 13 mit einem Antriebsmotor 15 und vier Spindeln 17 vorgesehen, welche über einen umlaufenden Riemen 19 antreibbar sind und die erste Pressplatte 5' entlang der ersten Raumrichtung A verschieben und gegen die zweite Pressplatte 6' pressen können. Zwei Träger 10' sind unbeweglich mit dem Grundgestell 9 verbunden. Die zweite Pressplatte 6' ist über Führungsschienen 12 an parallel zu ihrer Pressfläche 8 verlaufenden Abschnitten der Träger 10' angeordnet. Die Spindeln 17 sind sowohl mit der ersten Pressplatte 5' als auch mit den Trägern 10' gekoppelt. Es ist eine Antriebseinrichtung 14 zum Verschieben der zweiten Pressplatte 6' in der zweiten Raumrichtung B vorgesehen, welche wiederum einen Antriebsmotor 16 und Spindeln 18 enthält, welche mit dem Antriebsmotor 16 über Wellen 20 gekoppelt sind. Durch die Spindeln 18 lässt sich die in den Führungsschienen 12 bewegliche Pressplatte 6' entlang der Träger 10' hochziehen, siehe insbesondere Figur 8. Bei der Vorrichtung 1' ist somit jede der Pressplatten 5', 6' in eine der Raumrichtungen A oder B verschiebbar angeordnet. Der Riemen 19 kann über eine an der Pressplatte 6' befestigten Umlenkrolle 19a umgelenkt werden, um im Bereich des Grundgestells 9 genügend Bauraum für die kurzhubige Hubeinrichtung (nicht dargestellt) zu haben. In diesem Fall wird der Riemen 19 in nicht dargestellter Weise über eine Längenausgleichseinrichtung geführt, welche beim Verschieben der Pressplatte 6' die unterschiedlichen Riemenlängen zwischen den Spindeln 17 und der Umlenkrolle 19a ausgleicht. Alternativ kann die Umlenkrolle 19a in nicht dargestellter Weise auch an einem nicht dargestellten Träger befestigt sein, welcher sich horizontal zwischen den beiden Trägern 10' erstreckt. Der Waagerechtförderer 30 kann in gleicher Weise wie oben beschrieben ausgestaltet sein.

Der Zusammenbau der Glastafeln 3', 4' wird in der Vorrichtung 1' wie folgt vorgenommen: Zunächst wird die erste Glastafel 3' von dem Waagerechtförderer 30 in Förderrichtung C in die Vorrichtung 1' hineintransportiert. Bei der ersten Glastafel 3' handelt es sich jetzt jedoch um die größere Glastafel. Wenn die erste Glastafel 3' in der gewünschten Position in Förderrichtung C in der Vorrichtung 1' steht und sich gegen die Pressfläche 8 der zweiten Pressplatte 6' anlehnt, wird sie wie oben beschrieben von einer kurzhubigen Hubeinrichtung (nicht dargestellt) etwas angehoben. Dann wird die erste Pressplatte 5', mit ihrer Pressfläche 7 gegen die erste Glastafel 3' gefahren und dort wiederum durch nicht dargestellte Ansaugmittel festgehalten. Dann wird die erste Pressplatte 5' in der ersten Raumrichtung A von der zweiten Pressplatte 6' wegbewegt. Anschließend wird die zweite, kleinere Glastafel 4' mit dem rahmenförmigen Abstandhalter 2 in die Vorrichtung 1' hineintransportiert. Die zweite Pressplatte 6' befindet sich dabei in ihrer unteren, beispielsweise in Figur 11 dargestellten, Position. Wenn die zweite Glastafel 4' in Förderrichtung C ihre gewünschte Position erreicht hat, wird sie von der kurzhubigen Hubeinrichtung (nicht dargestellt) ebenfalls ein Stück angehoben und durch wiederum nicht dargestellte Ansaugmittel an die Pressfläche 8 der zweiten Pressplatte 6' angesaugt und daran festgehalten, siehe die in Figur 11 dargestellte Situation. Die kleinere Glastafel 4' mit dem daran befestigten Abstandhalter 2 wird nun in Raumrichtung B nach oben geschoben, indem die zweite Pressplatte 6' durch die Antriebseinrichtung 14 verschoben wird, siehe Figur 12. Die erste Pressplatte 5' wird nun durch die Antriebseinrichtung 13 auf die zweite Pressplatte 6 zubewegt, so dass die beiden Glastafeln 3', 4' mit dem dazwischen liegenden Abstandhalter 2 zu einer Isolierglasscheibe zusammengebaut und verpresst werden. Anschließend wird das Ansaugen der beiden Glastafeln 3', 4' an die jeweiligen Pressflächen 7, 8 beendet und der Abstand der beiden Pressplatten 5', 6' durch entgegengesetzte Betätigung der Antriebseinrichtung 13 wieder vergrößert. Die zusammengebaute Isolierglasscheibe wird dann von der nicht dargestellten kurzhubigen Hubeinrichtung wieder auf die Rollen 31 abgesenkt und von dem Waagerechtförderer 30 in Förderrichtung C aus der Vorrichtung 1' abtransportiert.

Zur Herstellung einer Dreifach-Isolierglasscheibe in der Vorrichtung 1' kann in nicht dargestellter Weise - nach dem Pressvorgang der größeren Glastafel 3' mit der kleineren Glastafel 4' - das Festhalten der kleineren Glastafel 4' an der Pressfläche 8 beendet werden, während die größere Glastafel 3' weiterhin an der ersten Pressplatte 5' festgehalten wird. Die erste Pressplatte 5' mit der daran festgehaltenen größeren Glastafel 3' und der mit dieser zusammengefügten kleineren Glastafel 4' wird dann in der ersten Raumrichtung A verschoben, so dass sich der gegenseitige Abstand der beiden Pressplatten 5', 6' vergrößert und sich die kleinere Glastafel 4' von der Pressfläche 8 entfernt. Die zweite Pressplatte 6' wird dann ohne Glastafel entgegen der Raumrichtung B nach unten verschoben. Nun wird eine nicht dargestellte Zusatzglastafel in Förderrichtung C auf dem Waagerechtförderer 30 zugeführt und von der kurzhubigen Hubeinrichtung (nicht dargestellt) wiederum ein Stück angehoben und durch die Ansaugmittel an die Pressfläche 8 angesaugt und daran festgehalten. Die Zusatzglastafel mit einem darauf aufgeklebten Zusatzabstandhalter wird dann durch ein Verschieben der zweiten Pressplatte 6' in Raumrichtung B nach oben geschoben. Anschließend wird durch ein Verschieben der ersten Pressplatte 5' mit der daran festgehaltenen größeren Glastafel 3' und der mit dieser zusammengefügten kleineren Glastafel 4' entgegen der Raumrichtung A ein weiterer Pressvorgang mit der von der Pressplatte 6' in der entsprechenden Höhe gehaltenen Zusatzglastafel durchgeführt. Nach dem weiteren Pressvorgang wird das Ansaugen der Glastafel 3' und der Zusatzglastafel an die jeweilige Pressfläche 7, 8 beendet, der Abstand der beiden Pressplatten 5', 6' wieder vergrößert und die zusammengebaute Dreifach-Isolierglasscheibe von der nicht dargestellten kurzhubigen Hubeinrichtung wieder auf den Waagerechtförderer 30 abgesenkt und abtransportiert.

Wie sich insbesondere aus den Darstellungen der Figuren 6 und 12 ergibt, steht die kleinere Glastafel 3 bzw. 4' beim Abtransport nach dem Pressvorgang aufgrund der an der Unterkante 32 gebildeten Stufe nicht mehr auf den Rollen 31 des Waagerechtförderers 30 auf. Dasselbe gilt für eine gegebenenfalls vorgesehene Zusatzglastafel (nicht dargestellt). Es ist deshalb eine Stützeinrichtung 40 für die kleinere Glastafel 3, 4' und/oder die Zusatzglastafel vorgesehen, welche der in der zweiten Raumrichtung B verschiebbaren Pressplatte 5 bzw. 6' zugeordnet ist. Die Stützeinrichtung 40 kann mehrere frei drehbare Rollen 41 enthalten, um die Unterkante 32 der kleineren Glastafel 3, 4' und/oder der Zusatzglastafel abzustützen. Die Stützeinrichtung 40 ist in der zweiten Raumrichtung B verschiebbar in der Vorrichtung angeordnet, um die Position der Rollen 41 an die Größe der gebildeten Stufe anzupassen. Die Stützeinrichtung 40 kann an der in der zweiten Raumrichtung B verschiebbaren Pressplatte 5 oder 6' angebracht und zusammen mit dieser verschiebbar sein. Die Stützeinrichtung 40 ist zudem in der ersten Raumrichtung A verschiebbar in der Vorrichtung angeordnet, so dass der Abstand der Rollen 41 zu der größeren Glastafel 4 bzw. 3' veränderbar ist, um die Position der Stützeinrichtung 40 an unterschiedliche Dicken der Glastafeln und des Abstandhalters 2 sowie gegebenenfalls eines nicht dargestellten Zusatzabstandhalters anpassen zu können.

Die Vorrichtung 1, 1' kann in nicht dargestellter, aber an sich bekannter Weise ausgestaltet sein, um den Zwischenraum zwischen den beiden Glastafeln 3, 4 bzw. 3', 4' vor dem Pressvorgang mit einem von Luft verschiedenen Gas zu füllen. Den Pressplatten 5, 6 bzw. 5', 6' können hierzu beispielsweise aus der WO 2007/009642 A2 bekannte Dichteinrichtungen oder beispielsweise aus der WO 2011/134565 A1 bekannte Mittel zum Biegen einer Glasplatte zugeordnet sein. Ein eventuelles Gasfüllen erfolgt nachdem die Pressplatte 5 mit der daran festgehaltenen Glastafel 3 beziehungsweise die Pressplatte 6 mit der daran festgehaltenen Glastafel 4', siehe Figur 12, in der zweiten Raumrichtung B nach oben verschoben wurde und die kleinere Glastafel 3 bzw. 4' die gewünschte in Figur 6 bzw. 12 dargestellte Position bezüglich der größeren Glastafel 4 bzw. 3' erreicht hat.

### Bezugszeichenliste

- 1, 1': Vorrichtung
- 2: Abstandhalter
- 3, 3': Erste Glastafel
- 4, 4': Weitere Glastafel
- 5, 5': Erste Pressplatte
- 6, 6': Zweite Pressplatte
- 7: Pressfläche
- 8: Pressfläche
- 9: Grundgestell
- 10, 10': Träger
- 11: Führungsschiene
- 12: Führungsschiene
- 13: Antriebseinrichtung
- 14: Antriebseinrichtung
- 15: Antriebsmotor
- 16: Antriebsmotor
- 17: Spindel
- 18: Spindel
- 19: Riemen
- 19a: Umlenkrolle
- 20: Wellen
- 30: Waagerechtförderer
- 31: Rollen
- 32: Unterkante
- 33: Zwischenraum
- 40: Stützeinrichtung
- 41: Rollen
- A: Erste Raumrichtung
- B: Zweite Raumrichtung
- C: Förderrichtung

## Patentansprüche

1. Vorrichtung (1) zum Zusammenbauen von Glastafeln (3, 4; 3', 4') zu Isolierglasscheiben, in denen jeweils wenigstens zwei Glastafeln (3, 4; 3', 4') von einem längs ihrer Kanten verlaufenden rahmenförmigen Abstandhalter (2) auf Abstand voneinander gehalten und miteinander verklebt sind, mit folgenden Merkmalen:
• die Vorrichtung (1) enthält zwei aufrecht angeordnete Pressplatten (5, 6; 5', 6') mit jeweils einer Pressfläche (7, 8);
• die Pressflächen (7, 8) sind einander zugewandt an den Pressplatten (5, 6; 5', 6') angeordnet;
• wenigstens eine der Pressplatten (5; 5', 6') weist Mittel zum Festhalten einer Glastafel an ihrer Pressfläche (7, 8) auf;
• die beiden Pressplatten (5, 6; 5', 6') sind in einer ersten Raumrichtung (A) und in einer zweiten Raumrichtung (B) relativ zueinander verschiebbar angeordnet;
• die erste Raumrichtung (A) verläuft quer zu den Pressflächen (7, 8) der Pressplatten (5, 6; 5', 6'), und ihr gegenseitiger Abstand ist durch ein Verschieben von zumindest einer der Pressplatten (5; 5') in der ersten Raumrichtung (A) veränderbar;
• die zweite Raumrichtung (B) verläuft quer zur ersten Raumrichtung (A);
• die Vorrichtung (1) enthält wenigstens einen Träger (10; 10') und eine Führungsschiene (12), über welche eine der Pressplatten (5; 6') in der zweiten Raumrichtung (B) verschiebbar an dem Träger (10; 10') angeordnet ist,
• den Pressplatten (5, 6; 5', 6') ist eine Presseinrichtung (13) zum Pressen einer zwischen den Pressflächen (7, 8) positionierbaren Isolierglasscheibe zugeordnet,
• die Vorrichtung (1) enthält einen in der Nähe des unteren Randes einer der Pressplatten (6; 6') angeordneten Waagerechtförderer (30) zum Fördern aufrecht stehender Glastafeln (3, 4; 3', 4') mit einer längs des unteren Randes dieser Pressplatte (6; 6') und quer zur zweiten Raumrichtung (B) verlaufenden Förderrichtung (C),
• die Vorrichtung (1) enthält eine in der ersten und zweiten Raumrichtung (A, B) verschiebbare Stützeinrichtung (40) zum Abstützen eines unteren Randes (32) von zumindest einer Glastafel (3; 4'), die der in der zweiten Raumrichtung (B) verschiebbaren Pressplatte (5; 6') zugeordnet ist und deren Abstand zu der Pressfläche (7; 8) der anderen Pressplatte (6; 5') und zu dem Waagerechtförderer (30) veränderbar ist.

2. Vorrichtung nach Anspruch 1, welche ein stationäres Grundgestell (9) aufweist, an welchem die beiden Pressplatten (5, 6; 5', 6') angeordnet sind, wobei wenigstens eine der Pressplatten (5; 5', 6') verschiebbar am Grundgestell (9) angeordnet ist.

3. Vorrichtung nach Anspruch 2, in welcher eine erste der beiden Pressplatten (5') in der ersten Raumrichtung (A) verschiebbar am Grundgestell (9) angeordnet ist, und in welcher die zweite Pressplatte (6') in der zweiten Raumrichtung (B) verschiebbar am Grundgestell (9) angeordnet ist.

4. Vorrichtung nach Anspruch 2, in welcher eine erste der beiden Pressplatten (5) in beiden Raumrichtungen (A, B) verschiebbar am Grundgestell (9) angeordnet ist, und in welcher die zweite Pressplatte (6) unbeweglich mit dem Grundgestell (9) verbunden ist.

5. Vorrichtung nach Anspruch 1, in welcher die Führungsschiene (12) parallel zu einer der Pressflächen (7; 8) verläuft.

6. Verwendung einer Vorrichtung (1) nach einem der vorstehenden Ansprüche,
• bei welcher der ersten Pressplatte (5; 5') eine erste Glastafel (3; 3') zugeführt und an deren Pressfläche (7) angelegt wird;
• bei welcher der zweiten Pressplatte (6; 6') eine weitere Glastafel (4; 4') zugeführt und an deren Pressfläche (8) angelegt wird;
• bei welcher auf wenigstens eine der Glastafeln (4; 4'), bevor sie zu der jeweiligen Pressplatte (6; 6') zugeführt wird, ein längs ihrer Kanten verlaufender rahmenförmiger Abstandhalter (2) aufgeklebt wird;
• bei welcher eine Glastafel (3; 4') kleiner als die andere Glastafel (4; 3') ist;
• bei welcher die kleinere Glastafel (3; 4') an der Pressfläche (7; 8), an welcher sie anliegt, festgehalten wird;
• bei welcher die Pressplatte (5; 6') mit der daran festgehaltenen kleineren Glastafel (3; 4') relativ zu der anderen Pressplatte (6; 5') so weit in einer entlang einer der Pressflächen (7; 8) verlaufenden Richtung (B) verschoben wird, dass der Rand der kleineren Glastafel (3; 4') innerhalb des Randes der größeren Glastafel (4; 3') und in einem Abstand zu dem Rand der größeren Glastafel (4; 3') verläuft;
• bei welcher - nach der Verschiebung der Pressplatte (5, 6') mit der daran festgehaltenen kleineren Glastafel (3, 4') - der Abstand der beiden Pressplatten (5, 6; 5', 6') durch Verschieben von zumindest einer der beiden Pressplatten (5; 5') verringert wird, so dass die Glastafeln (3, 4; 3', 4') mit dem dazwischen liegenden Abstandhalter (2) zu einer Isolierglasscheibe zusammengefügt und gegeneinander gepresst werden;
• bei welcher nach dem Pressvorgang das Festhalten der kleineren Glastafel (3; 4') an der Pressfläche (7; 8) beendet und der gegenseitige Abstand der beiden Pressplatten (5, 6; 5', 6') wieder vergrößert wird;
• und bei welcher die zusammengebaute Isolierglasscheibe aus der Vorrichtung (1) abtransportiert wird.

7. Verfahren zum Zusammenbauen von Glastafeln (3, 4; 3', 4') zu Isolierglasscheiben in einer Vorrichtung (1), welche eine erste und eine zweite Pressplatte (5, 6; 5', 6') mit jeweils einer Pressfläche (7, 8) enthält und in welcher die Pressflächen (7, 8) einander zugewandt an den aufrechten Pressplatten (5, 6; 5', 6') angeordnet sind,
• bei welchem der ersten Pressplatte (5; 5') eine erste Glastafel (3; 3') zugeführt und an deren Pressfläche (7) angelegt wird;
• bei welchem der zweiten Pressplatte (6; 6') eine weitere Glastafel (4; 4') zugeführt und an deren Pressfläche (8) angelegt wird;
• bei welchem auf wenigstens eine der Glastafeln (4; 4'), bevor sie zu der jeweiligen Pressplatte (6; 6') zugeführt wird, ein längs ihrer Kanten verlaufender rahmenförmiger Abstandhalter (2) aufgeklebt wird;
• bei welchem eine Glastafel (3; 4') kleiner als die andere Glastafel (4; 3') ist;
• bei welchem die kleinere Glastafel (3; 4') an der Pressfläche (7; 8), an welcher sie anliegt, festgehalten wird;
• bei welchem die Pressplatte (5; 6') mit der daran festgehaltenen kleineren Glastafel (3; 4') über eine Führungsschiene (12) verschiebbar an einem Träger (10; 10') angeordnet ist und über die Führungsschiene (12) relativ zu der anderen Pressplatte (6; 5') so weit in einer entlang einer der Pressflächen (7; 8) verlaufenden Richtung (B) verschoben wird, dass der Rand der kleineren Glastafel (3; 4') innerhalb des Randes der größeren Glastafel (4; 3') und in einem Abstand zu dem Rand der größeren Glastafel (4; 3') verläuft;
• bei welchem - nach der Verschiebung der Pressplatte (5, 6') mit der daran festgehaltenen kleineren Glastafel (3, 4') - der Abstand der beiden Pressplatten (5, 6; 5', 6') durch Verschieben von zumindest einer der beiden Pressplatten (5; 5') verringert wird, so dass die Glastafeln (3, 4; 3', 4') mit dem dazwischen liegenden Abstandhalter (2) zu einer Isolierglasscheibe zusammengefügt und gegeneinander gepresst werden;
• bei welchem nach dem Pressvorgang das Festhalten der kleineren Glastafel (3; 4') an der Pressfläche (7; 8) beendet und der gegenseitige Abstand der beiden Pressplatten (5, 6; 5', 6') wieder vergrößert wird;
• und bei welchem die zusammengebaute Isolierglasscheibe aus der Vorrichtung (1) abtransportiert wird.

8. Verfahren nach Anspruch 7,
• bei welchem die größere Glastafel (3') als erste Glastafel (3') der ersten Pressplatte (5') zugeführt, an deren Pressfläche (7) angelegt und dort festgehalten wird;
• bei welchem die erste Pressplatte (5') mit der daran festgehaltenen größeren Glastafel (3') in einer ersten Raumrichtung (A) verschoben wird, welche quer zu den Pressflächen (7, 8) verläuft, so dass sich der gegenseitige Abstand der beiden Pressplatten (5', 6') vergrößert;
• bei welchem die kleinere Glastafel (4') als weitere Glastafel (4') der zweiten Pressplatte (6') zugeführt, an deren Pressfläche (8) angelegt und dort festgehalten wird;
• bei welchem die zweite Pressplatte (6') mit der daran festgehaltenen kleineren Glastafel (4') relativ zu der ersten Pressplatte (5') in einer zweiten Raumrichtung (B) verschoben wird, welche quer zur ersten Raumrichtung (A) orientiert ist;
• und bei welchem nach dem Pressvorgang auch das Festhalten der größeren Glastafel (3') an der Pressfläche (7) beendet wird, bevor der gegenseitige Abstand der beiden Pressplatten (5', 6') wieder vergrößert wird.

9. Verfahren nach Anspruch 8,
• bei welchem eine Zusatzglastafel unter Zwischenfügung eines rahmenförmigen Zusatzabstandhalters mit der kleineren Glastafel (4') oder der größeren Glastafel (3') verbunden wird, so dass nach dem Zusammenfügen eine Dreifach-Isolierglasscheibe gebildet wird.

10. Verfahren nach Anspruch 9,
• bei welchem - nach dem Pressvorgang der größeren Glastafel (3') mit der kleineren Glastafel (4') - das Festhalten der kleineren Glastafel (4') an der Pressfläche (8) beendet wird, während die größere Glastafel (3') weiterhin an der ersten Pressplatte (5') festgehalten wird;
• bei welchem die erste Pressplatte (5') mit der daran festgehaltenen größeren Glastafel (3') und der mit dieser zusammengefügten kleineren Glastafel (4') in der ersten Raumrichtung (A) verschoben wird, so dass sich der gegenseitige Abstand der beiden Pressplatten (5', 6') vergrößert und sich die kleinere Glastafel (4') von der Pressfläche (8) der zweiten Pressplatte (6') entfernt;
• bei welchem die zweite Pressplatte (6') ohne daran festgehaltene Glastafel relativ zu der ersten Pressplatte (5') entgegen der zweiten Raumrichtung (B) verschoben wird;
• bei welchem nachfolgend die Zusatzglastafel der zweiten Pressplatte (6') zugeführt, an deren Pressfläche (8) angelegt und dort festgehalten wird;
• bei welchem die zweite Pressplatte (6') mit der daran festgehaltenen Zusatzglastafel relativ zu der ersten Pressplatte (5') in der zweiten Raumrichtung (B) verschoben wird;
• bei welchem durch Verschieben der ersten Pressplatte (5') mit der daran festgehaltenen größeren Glastafel (3') und der mit dieser zusammengefügten kleineren Glastafel (4') entgegen der ersten Raumrichtung (A) ein weiterer Pressvorgang mit der Zusatzglastafel durchgeführt wird,
• und bei welchem nach dem weiteren Pressvorgang das Festhalten der größeren Glastafel (3') und der Zusatzglastafel an der jeweiligen Pressfläche (7; 8) beendet wird, bevor der gegenseitige Abstand der beiden Pressplatten (5', 6') wieder vergrößert und die Dreifach-Isolierglasscheibe aus der Vorrichtung (1) abtransportiert wird.

11. Verfahren nach Anspruch 7,
• bei welchem die kleinere Glastafel (3) als erste Glastafel (3) der ersten Pressplatte (5) zugeführt, an deren Pressfläche (7) angelegt und dort festgehalten wird;
• bei welchem die größere Glastafel (4) als weitere Glastafel (4) der zweiten Pressplatte (6) zugeführt und an deren Pressfläche (8) angelegt wird;
• und bei welchem die erste Pressplatte (5) mit der daran festgehaltenen kleineren Glastafel (3) in einer ersten und einer zweiten Raumrichtung (A, B) verschoben wird, während die zweite Pressplatte (6) mit der daran anliegenden größeren Glastafel (4) unbeweglich gehalten wird.

12. Verfahren nach Anspruch 11,
• bei welchem eine Zusatzglastafel unter Zwischenlage eines rahmenförmigen Zusatzabstandhalters mit der kleineren Glastafel (3) verbunden wird, so dass nach dem Zusammenfügen mit der der größeren Glastafel (4) eine Dreifach-Isolierglasscheibe gebildet wird.

13. Verfahren nach Anspruch 12,
• bei welchem - vor dem Zuführen der größeren Glastafel (4) zu der zweiten Pressplatte (6) - der zweiten Pressplatte (6) die Zusatzglastafel zugeführt und an deren Pressfläche (8) angelegt wird;
• bei welchem die erste Pressplatte (5) mit der daran festgehaltenen kleineren Glastafel (3) entgegen der ersten Raumrichtung (A) verschoben und ein Pressvorgang mit der Zusatzglastafel durchgeführt wird, um die kleinere Glastafel (3) mit der Zusatzglastafel zu verbinden;
• bei welchem die erste Pressplatte (5) mit der weiterhin daran festgehaltenen kleineren Glastafel (3) und der mit dieser verbundenen Zusatzglastafel in der ersten Raumrichtung (A) verschoben wird, so dass sich der gegenseitige Abstand der beiden Pressplatten (5, 6) vergrößert und sich die Zusatzglastafel von der Pressfläche (8) der zweiten Pressplatte (6) entfernt;
• bei welchem nachfolgend die größere Glastafel (4) der zweiten Pressplatte (6) zugeführt und an deren Pressfläche (8) angelegt wird;
• bei welchem die erste Pressplatte (5) mit der daran festgehaltenen kleineren Glastafel (3) und der mit dieser verbundenen Zusatzglastafel in der zweiten Raumrichtung (B) verschoben wird;
• bei welchem durch Verschieben der ersten Pressplatte (5) mit der daran festgehaltenen kleineren Glastafel (3) und der mit dieser verbundenen Zusatzglastafel entgegen der ersten Raumrichtung (A) ein weiterer Pressvorgang mit der größeren Glastafel (4) durchgeführt wird;
• und bei welchem nach dem weiteren Pressvorgang das Festhalten der kleineren Glastafel (3) an der Pressfläche (7) beendet wird, bevor der gegenseitige Abstand der beiden Pressplatten (5, 6) wieder vergrößert und die Dreifach-Isolierglasscheibe aus der Vorrichtung (1) abtransportiert wird.

## Claims

1. A device (1) for assembling glass sheets (3, 4; 3', 4') to form insulating glass panes, in which in each case at least two glass sheets (3, 4; 3', 4') are held at a distance from one another by a frame-shaped spacer (2) extending along their edges and are bonded to one another, having the following features:
• the device (1) contains two upstanding pressing plates (5, 6; 5', 6'), each with a pressing surface (7, 8);
• the pressing surfaces (7, 8) are arranged facing each other on the pressing plates (5, 6; 5', 6');
• at least one of the pressing plates (5; 5', 6') has means for holding a glass sheet on its pressing surface (7, 8);
• the two pressing plates (5, 6; 5', 6') are arranged to be displaceable relative to one another in a first spatial direction (A) and in a second spatial direction (B);
• the first spatial direction (A) extends transversely to the pressing surfaces (7, 8) of the pressing plates (5, 6; 5', 6'), and their mutual distance can be varied by displacing at least one of the pressing plates (5; 5') in the first spatial direction (A);
• the second spatial direction (B) extends transversely to the first spatial direction (A);
• the device (1) contains at least one carrier (10; 10') and a guide rail (12), via which one of the pressing plates (5; 6') is arranged on the carrier (10; 10') so as to be displaceable in the second spatial direction (B),
• the pressing plates (5, 6; 5', 6') are assigned a pressing device (13) for pressing an insulating glass pane that can be positioned between the pressing surfaces (7, 8),
• the device (1) comprises a horizontal conveyor (30) arranged in the vicinity of the lower edge of one of the pressing plates (6; 6') for conveying upstanding glass sheets (3, 4; 3', 4') with a conveying direction (C) extending along the lower edge of this pressing plate (6; 6') and transversely to the second spatial direction (B),
• the device (1) contains a supporting device (40) being displaceable in the first and second spatial directions (A, B) for supporting a lower edge (32) of at least one glass sheet (3; 4'), which is associated with the pressing plate (5; 6') displaceable in the second spatial direction (B) and the distance of which to the pressing surface (7; 8) of the other pressing plate (6; 5') and to the horizontal conveyor (30) is variable.

2. A device according to claim 1, which has a stationary base frame (9) on which the two pressing plates (5, 6; 5', 6') are arranged, wherein at least one of the pressing plates (5; 5', 6') is arranged moveably on the base frame (9).

3. A device according to claim 2, in which a first of the two pressing plates (5') is arranged on the base frame (9) so as to be displaceable in the first spatial direction (A), and in which the second pressing plate (6') is arranged on the base frame (9) so as to be displaceable in the second spatial direction (B).

4. A device according to claim 2, in which a first of the two pressing plates (5) is arranged on the base frame (9) so as to be displaceable in both spatial directions (A, B), and in which the second pressing plate (6) is immovably connected to the base frame (9).

5. A device according to claim 1, in which the guide rail (12) runs parallel to one of the pressing surfaces (7; 8).

6. A use of a device (1) according to one of the preceding claims,
• in which a first glass sheet (3; 3') is fed to the first pressing plate (5; 5') and placed against its pressing surface (7);
• in which a further glass sheet (4; 4') is fed to the second pressing plate (6; 6') and placed against its pressing surface (8);
• in which a frame-shaped spacer (2) is bonded to at least one of the glass sheets (4; 4') in a way extending along its edges before the glass sheet is fed to the respective pressing plate (6; 6');
• in which one glass sheet (3; 4') is smaller than the other glass sheet (4; 3');
• in which the smaller glass sheet (3; 4') is held against the pressing surface (7; 8) against which it rests;
• in which the pressing plate (5; 6') with the smaller glass sheet (3; 4') held thereon is moved relative to the other pressing plate (6; 5') in a direction (B) extending along one of the pressing surfaces (7; 8) to such an extent that the edge of the smaller glass sheet (3; 4') extends inside the edge of the larger glass sheet (4; 3') and at a distance from the edge of the larger glass sheet (4; 3');
• in which, after displacement of the pressing plate (5, 6') with the smaller glass sheet (3, 4') held thereon, the distance between the two pressing plates (5, 6; 5', 6') is reduced by displacing at least one of the two pressing plates (5; 5'), so that the glass sheets (3, 4; 3', 4') with the spacer (2) between them are joined together to form an insulating glass pane and pressed against each other;
• in which, after the pressing process, the smaller glass sheet (3; 4') is no longer held against the pressing surface (7; 8) and the mutual distance between the two pressing plates (5, 6; 5', 6') is increased again;
• and in which the assembled insulating glass pane is conveyed out of the device (1).

7. A method for assembling glass sheets (3, 4; 3', 4') to form insulating glass panes in a device (1) which contains a first pressing plate and a second pressing plate (5, 6; 5', 6') each having a pressing surface (7, 8) and in which the pressing surfaces (7, 8) are arranged facing one another on the upstanding pressing plates (5, 6; 5', 6'),
• in which a first glass sheet (3; 3') is fed to the first pressing plate (5; 5') and placed against its pressing surface (7);
• in which a further glass sheet (4; 4') is fed to the second pressing plate (6; 6') and placed against its pressing surface (8);
• in which a frame-shaped spacer (2) is bonded to at least one of the glass sheets (4; 4') in a way extending along its edges before the glass sheet is fed to the respective pressing plate (6; 6');
• in which one glass sheet (3; 4') is smaller than the other glass sheet (4; 3');
• in which the smaller glass sheet (3; 4') is held in place on the pressing surface (7; 8) against which it rests;
• in which the pressing plate (5; 6') with the smaller glass sheet (3; 4') held thereon is arranged moveably on a support (10; 10') via a guide rail (12) and is moved relative to the other pressing plate (6; 5') in a direction (B) extending along one of the pressing surfaces (7; 8) so that the edge of the smaller glass sheet (3; 4') extends inside the edge of the larger glass sheet (4; 3') and at a distance from the edge of the larger glass sheet (4; 3');
• in which, after displacement of the pressing plate (5, 6') with the smaller glass sheet (3, 4') held thereon, the distance between the two pressing plates (5, 6; 5', 6') is reduced by displacing at least one of the two pressing plates (5; 5'), so that the glass sheets (3, 4; 3', 4') with the spacer (2) between them are joined together to form an insulating glass pane and pressed against each other;
• in which, after the pressing process, the smaller glass sheet (3; 4') is no longer held against the pressing surface (7; 8) and the mutual distance between the two pressing plates (5, 6; 5', 6') is increased again;
• and in which the assembled insulating glass pane is conveyed out of the device (1).

8. A method according to claim 7,
• in which the larger glass sheet (3') is fed to the first pressing plate (5') as the first glass sheet (3'), placed against its pressing surface (7) and held thereon;
• in which the first pressing plate (5') with the larger glass sheet (3') held thereon is moved in a first spatial direction (A) extending transversely to the pressing surfaces (7, 8), so that the mutual distance between the two pressing plates (5', 6') increases;
• in which the smaller glass sheet (4') is fed to the second pressing plate (6') as the further glass sheet (4'), placed against its pressing surface (8) and held thereon;
• in which the second pressing plate (6') with the smaller glass sheet (4') held thereon is moved relative to the first pressing plate (5') in a second spatial direction (B), which is orientated transversely to the first spatial direction (A);
• and in which, after the pressing process, the holding of the larger glass sheet (3') on the pressing surface (7) is also terminated before the mutual distance between the two pressing plates (5', 6') is increased again.

9. A method according to claim 8,
• in which an additional glass sheet is joined to the smaller glass sheet (4') or the larger glass sheet (3') with the interposition of a frame-shaped additional spacer, so that a triple insulating glass pane is formed after joining.

10. A method according to claim 9,
• in which, after the pressing process of the larger glass sheet (3') with the smaller glass sheet (4'), the holding of the smaller glass sheet (4') on the pressing surface (8) is terminated, while the larger glass sheet (3') continues to be held on the first pressing plate (5');
• in which the first pressing plate (5') with the larger glass sheet (3') held thereon and the smaller glass sheet (4') joined thereto is moved in the first spatial direction (A), so that the mutual distance between the two pressing plates (5', 6') increases and the smaller glass sheet (4') moves away from the pressing surface (8) of the second pressing plate (6');
• in which the second pressing plate (6') without glass sheet held thereon is moved relative to the first pressing plate (5') against the second spatial direction (B);
• in which the additional glass sheet is subsequently fed to the second pressing plate (6'), placed against its pressing surface (8) and held thereon;
• in which the second pressing plate (6') with the additional glass sheet held thereon is moved relative to the first pressing plate (5') in the second spatial direction (B);
• in which a further pressing process is carried out with the additional glass sheet by moving the first pressing plate (5') with the larger glass sheet (3') held thereon and the smaller glass sheet (4') joined thereto against the first spatial direction (A),
• and in which, after the further pressing process, the holding of the larger glass sheet (3') and the additional glass sheet on the respective pressing surface (7; 8) is terminated before the mutual distance between the two pressing plates (5', 6') is increased again and the triple insulating glass pane is conveyed out of the device (1).

11. A method according to claim 7,
• in which the smaller glass sheet (3) is fed as the first glass sheet (3) to the first pressing plate (5), placed against its pressing surface (7) and held thereon;
• in which the larger glass sheet (4) is fed to the second pressing plate (6) as the further glass sheet (4) and placed against its pressing surface (8);
• and in which the first pressing plate (5) with the smaller glass sheet (3) held thereon is moved in a first and a second spatial direction (A, B), while the second pressing plate (6) with the larger glass sheet (4) resting thereon is held immobile.

12. A method according to claim 11,
• in which an additional glass sheet is joined to the smaller glass sheet (3) with the interposition of a frame-shaped additional spacer, so that a triple insulating glass pane is formed after joining with the larger glass sheet (4).

13. A method according to claim 12,
• in which, before the larger glass sheet (4) is fed to the second pressing plate (6), the additional glass sheet is fed to the second pressing plate (6) and placed against its pressing surface (8);
• in which the first pressing plate (5) with the smaller glass sheet (3) held thereon is moved against the first spatial direction (A) and a pressing operation is carried out with the additional glass sheet in order to join the smaller glass sheet (3) to the additional glass sheet;
• in which the first pressing plate (5) with the smaller glass plate (3) still held thereon and the additional glass sheet joined thereto is moved in the first spatial direction (A), so that the mutual distance between the two pressing plates (5, 6) increases and the additional glass sheet moves away from the pressing surface (8) of the second pressing plate (6);
• in which the larger glass sheet (4) is subsequently fed to the second pressing plate (6) and placed against its pressing surface (8);
• in which the first pressing plate (5) with the smaller glass sheet (3) held thereon and the additional glass sheet joined thereto is moved in the second spatial direction (B);
• in which a further pressing process is carried out with the larger glass sheet (4) by displacing the first pressing plate (5) with the smaller glass sheet (3) held thereon and the additional glass sheet joined thereto against the first spatial direction (A);
• and in which, after the further pressing process, the holding of the smaller glass sheet (3) on the pressing surface (7) is terminated before the mutual distance between the two pressing plates (5, 6) is increased again and the triple insulating glass pane is conveyed out of the device (1).

## Revendications

1. Dispositif (1) d'assemblage de panneaux en verre (3, 4; 3', 4') pour former des vitres isolantes, dans lequel au moins deux panneaux en verre (3, 4; 3', 4') sont maintenus à distance l'un de l'autre par un écarteur en forme de cadre (2) s'étendant le long de leurs bords et sont collés l'un à l'autre, présentant les caractéristiques suivantes :
• le dispositif (1) contient deux plaques de pressage debouts (5, 6; 5', 6'), chacune avec une surface de pressage (7, 8);
• les surfaces de pressage (7, 8) sont disposées face à face sur les plaques de pressage (5, 6; 5', 6');
• au moins l'une des plaques de pressage (5; 5', 6') est équipée d'un dispositif permettant de retenir un panneau en verre sur sa surface de pressage (7, 8);
• les deux plaques de pressage (5, 6; 5', 6') sont conçues pour pouvoir être déplacées l'une par rapport à l'autre dans une première direction spatiale (A) et dans une seconde direction spatiale (B);
• la première direction spatiale (A) s'étend transversalement aux surfaces de pressage (7, 8) des plaques de pressage (5, 6; 5', 6'), et leur espacement mutuel peut être modifié en déplaçant au moins l'une des plaques de pressage (5; 5') dans la première direction spatiale (A);
• la seconde direction spatiale (B) est transversale à la première direction spatiale (A);
• le dispositif (1) contient au moins un support (10; 10') et un rail de guidage (12), par lequel l'une des plaques de pressage (5; 6') est disposée sur le support (10; 10') de manière à pouvoir être déplacée dans la seconde direction spatiale (B),
• les plaques de pressage (5, 6; 5', 6') sont dotées d'un dispositif de pressage (13) pour presser une vitre isolante qui peut être placée entre les surfaces de pressage (7, 8),
• le dispositif (1) comprend un convoyeur horizontal (30) disposé à proximité du bord inférieur de l'une des plaques de pressage (6; 6') pour transporter les panneaux en verre debouts (3, 4; 3', 4') avec une direction de transport (C) s'étendant le long du bord inférieur de cette plaque de pressage (6; 6') et transversalement à la seconde direction spatiale (B),
• le dispositif (1) contient une installation de support (40) coulissante dans la première et la seconde direction spatiale (A, B) pour soutenir un bord inférieur (32) d'au moins un panneau en verre (3; 4'), qui est associé à la plaque de pressage (5; 6') déplaçable dans la seconde direction spatiale (B) et dont la distance par rapport à la surface de pressage (7; 8) de l'autre plaque de pressage (6; 5') et au convoyeur horizontal (30) est variable.

2. Dispositif selon la revendication 1, qui comporte un cadre de base stationnaire (9) sur lequel sont disposées les deux plaques de pressage (5, 6; 5', 6'), dans lequel au moins une des plaques de pressage (5; 5', 6') est disposée de manière déplaçable sur le cadre de base (9).

3. Dispositif selon la revendication 2, dans lequel une première des deux plaques de pressage (5') est disposée sur le cadre de base (9) de manière à pouvoir être déplacée dans la première direction spatiale (A), et dans lequel la seconde plaque de pressage (6') est disposée sur le cadre de base (9) de manière à pouvoir être déplacée dans la seconde direction spatiale (B).

4. Dispositif selon la revendication 2, dans lequel une première des deux plaques de pressage (5) est disposée sur le cadre de base (9) de manière à pouvoir être déplacée dans les deux directions spatiales (A, B), et dans lequel la seconde plaque de pressage (6) est reliée de manière inamovible au cadre de base (9).

5. Dispositif selon la revendication 1, dans lequel le rail de guidage (12) est parallèle à l'une des surfaces de pressage (7; 8).

6. Utilisation d'un dispositif (1) selon l'une des revendications précédentes,
• dans lequel un premier panneau en verre (3; 3') est acheminé vers la première plaque de pressage (5; 5') et placée contre sa surface de pressage (7);
• un autre panneau en verre (4; 4') est acheminé vers la seconde plaque de pressage (6; 6') et placé contre sa surface de pressage (8);
• dans lequel un écarteur en forme de cadre (2) est collé à au moins un des panneaux en verre (4; 4') d'un manière qui s'étendant le long de ses bords avant que ledit panneau en verre ne soit acheminé vers la plaque de pressage respective (6; 6');
• dans lequel un panneau en verre (3; 4') est plus petit que l'autre panneau en verre (4; 3');
• dans lequel le petit panneau en verre (3; 4') est retenu contre la surface de pressage (7; 8) sur laquelle il repose;
• dans lequel la plaque de pressage (5; 6') sur laquelle est retenue le petit panneau en verre (3; 4') est déplacée par rapport à l'autre plaque de pressage (6; 5') dans une direction (B) s'étendant le long de l'une des surfaces de pressage (7; 8) de telle sorte que le bord du petit panneau en verre (3; 4') s'étende à l'intérieur du bord du grand panneau en verre (4; 3') et à une distance du bord du grand panneau en verre (4; 3');
• dans lequel, après le déplacement de la plaque de pressage (5, 6') sur laquelle est retenue le petit panneau en verre (3, 4'), la distance entre les deux plaques de pressage (5, 6; 5', 6') est réduite par le déplacement d'au moins une des deux plaques de pressage (5; 5'), de sorte que les panneaux en verre (3, 4; 3', 4') séparés par l'écarteur (2) sont assemblées pour former une vitre isolante et sont pressées l'une contre l'autre;
• dans lequel, après l'opération de pressage, le maintien du petit panneau en verre (3; 4') sur la surface de pressage (7; 8) est terminé et la distance mutuelle entre les deux plaques de pressage (5, 6; 5', 6') est à nouveau augmentée;
• et dans lequel la vitre isolante assemblée est transportée hors du dispositif (1).

7. Procédé d'assemblage de panneaux en verre (3, 4; 3', 4') pour former des vitres isolantes dans un dispositif (1) qui contient une première plaque de pressage et une seconde plaque de pressage (5, 6; 5', 6') ayant chacune une surface de pressage (7, 8) et dans lequel les surfaces de pressage (7, 8) sont disposées face à face sur les plaques de pressage debouts (5, 6; 5', 6'),
• dans lequel un premier panneau en verre (3; 3') est acheminé vers la première plaque de pressage (5; 5') et placée contre sa surface de pressage (7);
• un autre panneau en verre (4; 4') est acheminé vers la seconde plaque de pressage (6; 6') et placé contre sa surface de pressage (8);
• dans lequel un écarteur en forme de cadre (2) est collé à au moins un des panneaux en verre (4; 4') d'un manière qui s'étendant le long de ses bords avant que ledit panneau en verre ne soit acheminé vers la plaque de pressage respective (6; 6');
• dans lequel un panneau en verre (3; 4') est plus petit que l'autre panneau en verre (4; 3');
• dans lequel le petit panneau en verre (3; 4') est retenu contre la surface de pressage (7; 8) sur laquelle il repose;
• dans lequel la plaque de pressage (5; 6') sur laquelle est retenue le petit panneau en verre (3; 4') est déplacée par rapport à l'autre plaque de pressage (6; 5') dans une direction (B) s'étendant le long de l'une des surfaces de pressage (7; 8) de telle sorte que le bord du petit panneau en verre (3; 4') s'étende à l'intérieur du bord du grand panneau en verre (4; 3') et à une distance du bord du grand panneau en verre (4; 3');
• dans lequel, après le déplacement de la plaque de pressage (5, 6') sur laquelle est retenue le petit panneau en verre (3, 4'), la distance entre les deux plaques de pressage (5, 6; 5', 6') est réduite par le déplacement d'au moins une des deux plaques de pressage (5; 5'), de sorte que les panneaux en verre (3, 4; 3', 4') séparés par l'écarteur (2) sont assemblées pour former une vitre isolante et sont pressées l'une contre l'autre;
• dans lequel, après l'opération de pressage, le maintien du petit panneau en verre (3; 4') sur la surface de pressage (7; 8) est terminé et la distance mutuelle entre les deux plaques de pressage (5, 6; 5', 6') est à nouveau augmentée;
• et dans lequel la vitre isolante assemblée est transportée hors du dispositif (1).

8. Procédé selon la revendication 7,
• dans lequel le grand panneau en verre (3') est acheminé vers la première plaque de pressage (5') en tant que premier panneau en verre (3'), placé contre sa surface de pressage (7) et retenu à cet endroit;
• dans lequel la première plaque de pressage (5') sur laquelle est retenue le grand panneau en verre (3') est déplacée dans une première direction spatiale (A), s'entendant transversalement aux surfaces de pressage (7, 8), de sorte que la distance mutuelle entre les deux plaques de pressage (5', 6') s'accroît;
• dans lequel le petit panneau en verre (4') est acheminé vers la seconde plaque de pressage (6') en tant que l'autre panneau en verre (4'), placé contre sa surface de pressage (8) et retenu à cet endroit;
• dans lequel la seconde plaque de pressage (6') sur laquelle est retenue le petit panneau en verre (4') est déplacée par rapport à la première plaque de pressage (5') dans une seconde direction spatiale (B), qui est orientée transversalement par rapport à la première direction spatiale (A);
• et dans lequel, après l'opération de pressage, le maintien du grand panneau en verre (3') sur la surface de pressage (7) est également terminé avant que la distance mutuelle entre les deux plaques de pressage (5', 6') ne soit à nouveau augmentée.

9. Procédé selon la revendication 8,
• dans lequel un panneau en verre supplémentaire est joint au petit panneau en verre (4') ou au grand panneau en verre (3') avec l'interposition d'un écarteur supplémentaire en forme de cadre, de sorte qu'un triple vitrage isolant est formé après la jonction.

10. Procédé selon la revendication 9,
• dans lequel, après l'opération de pressage du grand panneau en verre (3') avec le petit panneau en verre (4'), le maintien du petit panneau en verre (4') sur la surface de pressage (8) est terminé, tandis que le grand panneau en verre (3') continue à être retenue sur la première plaque de pressage (5');
• dans lequel la première plaque de pressage (5') sur laquelle se trouve le grand panneau en verre (3') et le petit panneau en verre (4') est déplacée dans la première direction spatiale (A), de sorte que la distance mutuelle entre les deux plaques de pressage (5', 6') augmente et que le petit panneau en verre (4') s'éloigne de la surface de pressage (8) de la seconde plaque de pressage (6');
• dans lequel la seconde plaque de pressage (6') sans que panneau en verre est déplacée par rapport à la première plaque de pressage (5') dans le sens opposé de la seconde direction spatiale (B);
• dans lequel le panneau en verre supplémentaire est ensuite acheminé vers la seconde plaque de pressage (6'), placé contre sa surface de pressage (8) et maintenu à cet endroit;
• dans lequel la seconde plaque de pressage (6') sur laquelle est retenue le panneau en verre supplémentaire est déplacée par rapport à la première plaque de pressage (5') dans la seconde direction spatiale (B);
• dans lequel une autre opération de pressage est effectuée avec le panneau en verre supplémentaire en déplaçant la première plaque de pressage (5') sur laquelle se trouve le grand panneau en verre (3') et le petit panneau en verre (4') dans le sens opposé de la première direction spatiale (A),
• et dans lequel, après l'autre opération de pressage, le maintien du grand panneau en verre (3') et du panneau en verre supplémentaire sur la surface de pressage respective (7; 8) est terminé avant que la distance mutuelle entre les deux plaques de pressage (5', 6') ne soit à nouveau augmentée et que le triple vitrage isolant ne soit transporté hors du dispositif (1).

11. Procédé selon la revendication 7,
• dans lequel le petit panneau en verre (3) est acheminé vers la première plaque de pressage (5) en tant que premier panneau en verre (3), placée contre sa surface de pressage (7) et retenue à cet endroit;
• dans lequel le grand panneau en verre (4) est acheminé vers la seconde plaque de pressage (6) en tant que panneau en verre supplémentaire (4) et placé contre sa surface de pressage (8);
• et dans lequel la première plaque de pressage (5) sur laquelle est retenue le petit panneau en verre (3) est déplacée dans une première et une seconde direction spatiale (A, B), tandis que la seconde plaque de pressage (6) sur laquelle est reposé le grand panneau en verre (4) est maintenu immobile.

12. Procédé selon la revendication 11,
• dans lequel un panneau en verre supplémentaire est jointe au petit panneau en verre (3) avec l'interposition d'un écarteur supplémentaire en forme de cadre, de sorte qu'un triple vitrage isolant est formé après jonction avec le grand panneau en verre (4).

13. Procédé selon la revendication 12,
• dans lequel, avant que le grand panneau en verre (4) ne soit acheminé vers la seconde plaque de pressage (6), le panneau en verre supplémentaire est acheminé vers la seconde plaque de pressage (6) et placé contre sa surface de pressage (8);
• dans lequel la première plaque de pressage (5) sur laquelle est retenue le petit panneau en verre (3) est déplacée dans le sens opposé de la première direction spatiale (A) et une opération de pressage est effectuée avec le panneau en verre supplémentaire afin d'assembler le petit panneau en verre (3) avec le panneau en verre supplémentaire;
• dans lequel la première plaque de pressage (5) sur laquelle s'encore trouve le petite panneau en verre (3) et le panneau en verre supplémentaire est déplacée dans la première direction spatiale (A), de sorte que la distance mutuelle entre les deux plaques de pressage (5, 6) augmente et que le panneau en verre supplémentaire s'éloigne de la surface de pressage (8) de la seconde plaque de pressage (6);
• le grand panneau en verre (4) est ensuite acheminé vers la seconde plaque de pressage (6) et placée contre sa surface de pressage (8);
• dans lequel la première plaque de pressage (5) sur laquelle se trouve le petit panneau en verre (3) et le panneau en verre supplémentaire est déplacée dans la seconde direction spatiale (B);
• dans lequel une autre opération de pressage est effectuée avec le grand panneau en verre (4) en déplaçant la première plaque de pressage (5) sur laquelle se trouve le petit panneau en verre (3) et le panneau en verre supplémentaire dans le sens opposé de la première direction spatiale (A);
• et dans lequel, après l'autre opération de pressage, le maintien du petit panneau en verre (3) sur la surface de pressage (7) est terminé avant que la distance mutuelle entre les deux plaques de pressage (5, 6) ne soit à nouveau augmentée et que le triple vitrage isolant ne soit transporté hors du dispositif (1).
